# EUROPÄISCHE PATENTSCHRIFT

(11) **EP 1 008 158 B1**
(45) Veröffentlichungstag und Bekanntmachung des Hinweises auf die Patenterteilung: **16.04.2003**
(21) Anmeldenummer: 97902168.0
(22) Anmeldetag: 11.01.1997
(51) Int. Cl.: H01H 11/00, H01H 15/10, H01H 11/06

(54) **SCHALTER MIT DURCH FEDERZUNGEN GEBILDETEN BEWEGLICHEN KONTAKTSTÜCKEN**
SWITCH WITH MOVING CONTACT MAKERS IN THE FORM OF SPRING TONGUES
COMMUTATEUR AVEC PIECES DE CONTACT MOBILES SOUS FORME DE LANGUETTES FAISANT RESSORT

(30) Priorität: 20.01.1996 DE 19602036
(43) Veröffentlichungstag der Anmeldung: 14.06.2000
(73) Patentinhaber: Valeo Schalter und Sensoren GmbH, 74321 Bietigheim-Bissingen (DE)
(72) Erfinder: HECHT, Walter, D-74321 Bietigheim-Bissingen (DE); ENGELHARDT, Martin, D-74246 Eberstadt (DE); KLEIN, Rudolf, D-74348 Lauffen (DE)
(74) Vertreter: Dreiss, Fuhlendorf, Steimle & Becker
(86) Internationale Anmeldenummer: EP9700109
(87) Internationale Veröffentlichungsnummer: WO97026671

(56) Entgegenhaltungen:
- DE-A- 2 031 025
- DE-A- 4 204 372
- US-A- 4 046 980
- US-A- 4 436 971

## Beschreibung

Bei elektrischen Schaltern für Kraftfahrzeuge ist es bekannt, die mit dem Betätigungsglied verbundenen beweglichen Kontaktstücke als Federzungen auszubilden, die aus einem Kontaktblech ausgestanzt sind. Ein derartiger Schalter ist beispielsweise in der DE-OS 40 39 984 beschrieben. Bei dem bekannten Schalter wird das Betätigungsglied parallel zur Ebene der ortsfesten Kontakte verschoben, wobei durch die Verschiebung in der gewünschten Reihenfolge die elektrische Verbindung zwischen den beweglichen und den ortsfesten Kontakten eintritt.

Nachteilig bei dem bekannten Schalter ist es, daß die beweglichen Federzungen erst nach dem Gießvorgang des Betätigungsgliedes an dem Betätigungsglied befestigt werden. Ein weiterer Nachteil des bekannten Schalters besteht darin, daß durch die Schleifbewegung die beweglichen Kontaktflächen sowohl in Berührung mit der die ortsfesten Kontakte einbettenden Isoliermasse als auch mit den ortsfesten Kontakten selbst erhalten. Weiterhin wird beim Übergang zur Kontaktierung oder Trennung eines ortsfesten Kontaktes die Berührungsfläche zwischen beweglichem und ortsfestem Kontakt vergleichsweise langsamer verändert, während gleichzeitig ein Teil des beweglichen Kontaktes in Verbindung mit der den ortsfesten Kontakt umgebenden Isoliermasse steht. Durch sie sich so bildenden Lichtbogen wird die umgebende Isoliermasse erwärmt und mögliche, durch die Isoliermasse gebildete Kontaktverschmutzungen werden auf den beweglichen Kontakt eingebrannt.

Aus der US-A-4,436,971 ist ein Schnappschalter gemäß Oberbegriff von Patentanspruch 1 bekannt, dessen Federzungen in einer Kunststoffassung gehalten sind und die Kunststoffassung im Schaltergehäuse verrastet ist. Die beweglichen Kontaktstücke werden durch eine mechanische Steuerung betätigt. Als nachteilig wird angesehen, daß die Kontaktstücke nicht senkrecht zu ihrer erstreckungsrichtung bewegt werden.

Aufgabe der Erfindung ist es, das Schaltverhalten eines Schalters der oben genannten Gattung zu verbessern, so daß sowohl Lastströme als ggf. auch Steuerströme durch diesen Schalter geschaltet werden können.

Diese Aufgabe wird erfindungsgemäß mit einem Schalter gelöst, der die Merkmale des Anspruchs 1.

Die Erfindung besteht im Prinzip also darin, zum einen die Federzungen durch eine Kunststoffassung miteinander zu verbinden und weiterhin die Kunststoffassung in dem Schaltergehäuse ortsfest zu verankern. Damit wird eine schiebende Bewegung parallel zur Kontaktebene der ortsfesten Kontakte ausgeschlossen. Die Änderung in der Kontaktgabe zwischen ortsfesten und beweglichen Kontakten geschieht vielmehr mit Hilfe einer mechanischen Steuerung, die durch ein geeignetes Betätigungsglied angetrieben wird. Auf diese Weise ist es möglich, einen Übergang der beweglichen Kontakte von ortsfesten Kontakten auf die die ortsfesten Kontakte umgebende Isoliermasse zu vermeiden, so daß eine Verunreinigung der Kontakte vermieden wird und eine saubere Trennung der Kontakte voneinander während des Umschaltvorgangs möglich wird.

Weiterhin ist es möglich, die Gußform des Schaltergehäuses zu vereinfachen, da die Kunststoffassung mit den Federzungen und das Gehäuse selbst in getrennten Gießvorgängen hergestellt werden. Der erfindungsgemäße Aufbau des Schalters erlaubt weiterhin die Kontaktgabe der beweglichen Kontakte vor der Verankerung der Kunststoffassung in dem Schaltergehäuse schrittweise zu prüfen, wie weiter unten noch erläutert wird. Die beweglichen Kontakte kontaktieren auf den Kontaktzungen infolge der Bewegung eines Betätigungsgliedes in geeigneter Schaltfolge die ortsfesten. Durch Abänderung der Steuerkurve ist es also möglich, auch bei gleichem Bewegungsverlauf des Betätigungsgliedes die Schaltfolge zu ändern.

Ein besonders einfacher Aufbau der beweglichen Kontakte ergibt sich durch die in Anspruch 2 aufgeführte Merkmalskombination. Danach werden alle im wesentlichen parallel zueinander verlaufenden Kontaktzungen in einem Stanzvorgang gemeinsam ausgestanzt, wobei sie untereinander noch mechanisch verbunden sind. Anschließend werden die über Stege miteinander verbundenen Kontaktzungen durch Einspritzen einer gemeinsamen Kunststoffumfassung gegeneinander fixiert und schließlich in einem dritten Arbeitsschritt die Federzungen in gewünschter Weise elektrisch voneinander getrennt, indem die Verbindungsstege nachträglich aufgeschnitten werden.

Die Merkmalskombination nach Anspruch 3 beschreibt eine besonders einfache Art der Verbindung der beweglichen Kontakte mit ortsfesten Steckanschlüssen. Dies geschieht im Prinzip dadurch, daß die Federzungen in einstückig eingeformte Steckanschlüsse münden, die zusammen mit den Federzungen aus dem Kontaktblech ausgestanzt werden. Dabei kann es sich empfehlen, daß zur Verstärkung der Steckanschlüsse diese als Kontaktmesser ausgestaltet werden, welche durch Falten entsprechender Ansätze an den Federzungen herausgeformt werden. Vorteilhaft bei dem Aufbau entsprechend den Merkmalen nach Anspruch 3 ist es, daß durch den Durchgriff der Steckanschlüsse durch Öffnungen in dem Schaltergehäuse gleichzeitig auch noch eine Verankerung der Steckanschlüsse in dem Schaltergehäuse stattfindet.

Die vorliegende Erfindung eignet sich insbesondere zur Betätigung der beweglichen Kontakte mittels eines Betätigungshebels eines Lenkstockschalters entsprechend der Merkmalskombination nach Anspruch 4. Durch die Bewegung des Betätigungshebels wirken also die den einzelnen Federzungen zugeordneten Steuerkurven auf die Federzungen ein und schaffen so eine in Abhängigkeit von der Stellung des Betätigungshebels vorgegebene Kontaktgabe. Soll die Reihenfolge der Kontaktgabe in Abhängigkeit von den vorgegebenen Stellungen des Betätigungshebels änderbar sein, so empfiehlt sich in Weiterbildung der Erfindung die Merkmalskombination nach Anspruch 5. Danach ist es nur notwendig, die geeigneten Steuerkurven auszuwählen, um eine von der Stellung des Betätigungshebels gewünschte Schaltfolge zu erreichen.

Durch die Einführung der von der Formgebung des Betätigungshebels unabhängigen Steuerkurve läßt sich die Ausgestaltung des Betätigungshebels vereinfachen. Diese Maßnahme läßt sich nicht nur hinsichtlich einer einzigen Federzunge anwenden, sondern entsprechend den Merkmalen nach Anspruch 6 auch auf mehrere oder alle Federzungen. Um die Bestückung der Stößel in dem Schalter zu erleichtern, empfiehlt sich in Weiterbildung der Erfindung gemäß Anspruch 6, die Stößel untereinander durch parallele Kunststoffederarme zu verbinden, die wiederum untereinander verbunden sind. Die Summe aller zur Betätigung dienenden Stößel eines Schalters sind also in einem einzigen Bauteil miteinander vereint, was die Bestükkung des Schalters durch die Stößel vereinfacht, da nur noch das gemeinsame Querglied in dem Schaltergehäuse verankert werden muß.

Das so entstehende Gebilde hat im wesentlichen das Aussehen eines Kamms, wobei an den Enden der Kammzinken die Stößel senkrecht zur Kammebene abstehen. Da die Schaltergehäuse durch Automaten mit diesen Kämmen bestückt werden sollen, muß verhindert werden, daß sich die Kammzinken im Transportbehälter untereinander verhaken. Hierzu sind an den Kammzinken entsprechende Merkmalskombinationen nach Anspruch 7 rechenartigen Ansätzen versehen, die sich in der Ebene des Kamms erstrecken und so die Zwischenräume zwischen den Kammzinken ausfüllen. Auf diese Weise ist ein Verhaken von Zinken unmöglich, die zu unterschiedlichen Kämmen gehören.

Um die Federzungen gemeinsam durch einen Arbeitsschritt in dem Schaltergehäuse verankern zu können, werden in Weiterbildung der Erfindung die Merkmale nach Anspruch 8 vorgeschlagen. Hierdurch ist es nur notwendig, die Kunststoffassung durch einen Automaten in einer ersten, senkrecht zur Ebene der Federzungen liegenden Richtung in das Schaltergehäuse einzuschieben und danach in einer zweiten senkrecht zur Ebene der Federzungen liegenden Richtung mit dem Gehäuse zu verrasten.

Um bei dieser Einschiebebewegung der Federzungen auch gleichzeitig für die Schaffung von deren Anschlußkontakten an dem Gehäuse zu sorgen, empfiehlt sich in Weiterbildung der Erfindung die Merkmalskombination nach Anspruch 9. Der Vorteil einer derartigen Konstruktion liegt darin, daß mit dem Einführen der Kunststoffassung in das Schaltergehäuse gleichzeitig auch die Anschlußkontakte in die entsprechenden zugehörigen Öffnungen eingefädelt werden, so daß am Ende der Verschiebung der Federzungen in der genannten Richtung die Anschlußkontakte aus dem Schaltergehäuse hervorragen.

Die automatische Bestückung der zu dem erfindungsgemäßen Schalter gehörenden Elemente wird erheblich vereinfacht durch die Verwendung der Merkmale nach Anspruch 10. Danach werden die Kunststoffassung und das Querglied von oben kommend in der gleichen Richtung in das geöffnete Schaltergehäuse eingefügt und sind somit durch den gleichen Automaten bestückbar.

Aus dem oben Gesagten ergibt sich, daß mit der Erfindung gleichzeitig ein leichter Einbau der genannten Schalterelemente in das Schaltergehäuse möglich sein soll. Hierzu empfehlen sich die in Anspruch 11 genannten Verfahrensschritte, die gleichzeitig zur Prüfung der beweglichen Kontakte in ihrer Kontaktlage innerhalb des Schalters ausgenutzt werden. Im Prinzip wird daher derart vorgegangen, daß die mit den beweglichen Kontakten versehene Kunststoffassung in das Gehäuse eingeschoben wird, wobei geprüft wird, ob in dieser Lage noch alle beweglichen Kontakte von den zugehörigen ortsfesten Kontakten Abstand haben. Hierdurch wird ausgeschlossen, daß Kontaktspinnen eingesetzt werden, bei denen mindestens ein Federarm in der zuletzt genannten Lage auf den zugehörigen ortsfesten Kontakt reicht.

Anschließend wird die Kunststoffassung mit den einzelnen Federzungen um einen gewissen Betrag eingeschoben und es wird dann festgestellt, ob bei diesem Zustand auch alle beweglichen Kontakte auf den ortsfesten aufliegen. Sollte eine der Federzungen soweit verbogen sein, daß in diesem Zustand die Kontaktgabe nicht gegeben ist, so wird auch hier die gesamte Kontaktspinne nicht für den Einbau zugelassen. Es wird nachfolgend die Kunststoffassung in einer Richtung in das Schaltergehäuse eingerastet, bei der der Kontaktdruck der aufliegenden beweglichen Kontakte um einen gewissen Betrag erhöht wird. Nach Durchführung dieser Schritte ist man sicher, daß die Schalter sowohl ordnungsgemäß schließen als auch ordnungsgemäß öffnen in Abhängigkeit von der Lage der jeweils zugeordneten Stößel.

Das Verfahren ist also zusammengefaßt wie folgt:
1. Montageschritt 1 (= Einstecken ZUS-Feder (s Kunststofffassung mit Federn) in Grundplatte)
   Prüfung anschließend, ob alle Kontakte noch geöffnet sind. Ist ein Kontakt geschlossen, muß ein Federarm nach unten hin verbogen sein.
2. Prüfung auf Kontaktgabe (= Drücken der ZUS-Feder um einen definierten Weg in Verclipsrichtung)
   Prüfung anschließend, ob alle Kontakte geschlossen sind. Ist ein Kontakt nicht geschlossen, muß ein Federarm nach oben hin verbogen sein.
3. Montageschritt 2 (= Verclipsen der ZUS-Feder)
   Federarme wurden vorgespannt und damit die Kontaktkraft erzeugt.

Ein Ausführungsbeispiel der Erfindung wird nachfolgend anhand der Zeichnung erläutert. Darin zeigt:
- Fig. 1: eine Vorderansicht der durch eine Kunststoffassung miteinander verbundenen Federzungen, in der die Steckanschlüsse noch nicht gefaltet sind
- Fig. 2: eine Rückansicht der Federzungen nach Fig. 1 mit gefalteten Steckanschlüssen
- Fig. 3: eine Seitenansicht der Federzungen nach Fig. 1
- Fig. 4: die Ansicht der Federzungen nach Fig. 3 mit abgefalteten Steckanschlüssen, welche senkrecht zur Betrachterebene sich erstrecken
- Fig. 5: in vergrößerter Darstellung den Betätigungshebel eines Lenkstockschalters, welcher an einer Steuereinrichtung zur Steuerung der Steuerkurven angreift
- Fig. 6: in vergrößerter Darstellung einen Schaltstößel, welcher von der zugehörigen Steuerkurve beaufschlagt wird
- Fig. 7,8 und 9: drei Stellungen der Federzungen zur Überprüfung der Kontaktgabe.

In Fig. 1 sind die Kontaktzungen 1,2,3 gezeigt, welche an ihren federnden Enden die beweglichen Kontakte 4,5,6 tragen. Die Kontaktzungen sind aus einem gemeinsamen Kontaktblech 7 ausgestanzt und durch eine Kunststoffassung 8 miteinander verbunden. Dabei wird derart vorgegangen, daß vor dem Umspritzen der Kunststoffassung 8 die Kontaktzungen über Stege miteinander verbunden sind, so daß sie sich leicht in gewünschter Lage in die Gießform einlegen lassen. Nach dem Umspritzen werden die unerwünschte elektrische Verbindungen schaffenden Verbindungsstege aufgetrennt.

Wichtig für das Stanzgitter nach Fig. 1 ist es, daß an diesem auch gleichzeitig Kontaktfahnen 9 bis 11 angeformt sind, welche nach Umspritzen mit der Kunststoffassung 8 zu Steckanschlüssen 12,13,14 gefaltet werden. Wie durch gestrichelte Linien innerhalb der Kunststoffassung 8 angedeutet, ist die Kontaktzunge 1 mit den beiden Steckanschlüssen 12,13 und die beiden Federzungen 2 und 3 mit dem Steckanschluß 14 elektrisch verbunden. Fig. 3 zeigt eine Seitenansicht von Fig. 1.

In Fig. 4 ist der Bereich der Anschlußfahnen 15 in Fig. 1 senkrecht zur Betrachterebene abgeknickt und gleichzeitig sind die Steckanschlüsse 12 bis 14 entsprechend Fig. 2 gefaltet.

In Fig. 1 ,3 und 4 ist noch eine Rastleiste 16 angedeutet, über welche die Kunststoffassung 8 mit dem Schaltergehäuse verrastet werden kann.

In Fig. 7 ist noch die Federzunge 1 mit dem beweglichen Kontakt 4 in vergrößerter Darstellung zu erkennen, wobei der bewegliche Kontakt 4 einem ortsfesten Kontakt 17 gegenüberliegt, welcher am Schaltergehäuse arretiert ist. In der gemäß Fig. 9 dargestellten Lage der Kontaktzunge, bei der die Rastleiste 16 in eine entsprechende Ausnehmung 18 im Schaltergehäuse eingerastet ist, liegt der bewegliche Kontakt 4 auf dem ortsfesten Kontakt 17 auf, so daß diese beiden Kontakte in der Grundstellung des Schalters miteinander verbunden sind.

Um nun die Kontakte 4 und 17 voneinander trennen zu können, ist es notwendig, daß das kontaktseitige Ende 19 der Federzunge 1 entgegen der ersichtlichen Vorspannungsrichtung angehoben wird. Dies geschieht mittels eines Stößels 20, welcher mit seiner Antriebsfläche 21 auf das kontaktseitige Ende 19 der Federzunge 1 einwirkt.

Wie aus Fig. 6 ersichtlich, ist der Stößel 20 in einer Durchgangsöffnung 23 einer Wand eines Schaltergehäuses 22 geführt. Dabei wird der Stößel durch eine Steuerkurve 24 angetrieben, die sich senkrecht zur Bewegungsrichtung des Stößels in Richtung des Doppelpfeils F am Stößel 20 vorbeibewegt. Der Steuerkurventräger 25 wird durch das Ende eines Betätigungshebels 26 (siehe Fig. 5) in Richtung des Doppelpfeils (F) gemäß Fig. 6 mitgenommen, indem der Betätigungshebel 26 um den Lagerzapfen 27 innerhalb eines Mitnehmers 28 im Schaltergehäuse des Lenkstockschalters gekippt wird. Durch diese Kippbewegung wird der Steuerkurventräger 25 in Richtung des Doppelpfeils F verschoben und damit die Steuerkurve 24 am Stößel 20 in die vorgesehenen Schaltstellungen gebracht. Der Mitnehmer 28 wiederum ist über eine Lagerbohrung 29 und einen Lagerzapfen 30 um die Achse A schwenkbar, wobei aber das Ende des Betätigungshebels 26 in dem Steuerkurventräger 25 in der Schwenkbewegung frei beweglich ist.

Für den erfindungsgemäßen Schalter wichtig ist die Befestigung der Stößel, von denen bei dem hier beschriebenen Schalter drei vorgesehen sind, von denen aber in den Fig. 7 bis 9 nur die beiden Stößel 20 und 29 zu erkennen sind. Die drei Stößel 20,29 sind über jeweils einen Federarm 31 mit einem gemeinsamen Querglied 32 verbunden, wobei das Querglied 32 mit den drei Federarmen 31 im wesentlichen wie ein Kamm mit drei Zinken aussieht, und wobei aus der Kammebene die an den einzelnen Federarmen (Zinken) befindlichen Stößel 20,29 senkrecht abstehen. Die Stößel werden durch den in der Gehäusewand geführten Steuerkurventräger 25 mittels dessen Steuerkurven 24 angesteuert (siehe Fig. 6 und 7), wobei in Fig. 7 der Steuerkurventräger 25 senkrecht zur Betrachterebene in Richtung des Doppelpfeils F geführt wird.

Für den erfindungsgemäßen Schalter ist denkbar, daß sowohl der Steuerkurventräger 25 als auch das Querglied 32 und die Kunststoffassung 8 parallel zur Bewegungsebene F von oben in entsprechende Ausnehmungen in dem Schaltergehäuse eingeschoben werden, so daß alle drei Bauelemente sich in der gleichen Richtung bestücken lassen. Da in diesem Falle auch die Steckanschlüsse 14 in gleiche Richtung weisen und durch entsprechende Öffnungen in dem Gehäuseboden des Schalters geführt werden können, treten hierdurch keine Schwierigkeiten auf.

Für die Erfindung besonders wichtig ist, daß auch dafür gesorgt ist, daß die Kontaktzungen 1,2,3 keine unzulässigen Verformungen aufweisen. Um die korrekte Formgebung der Federzungen 1,2,3 zu überprüfen, wird wie aus den Fig. 7 bis 9 ersichtlich vorgegangen. Sobald die Kunststoffassung 8 in die entsprechende Öffnung in der Gehäusewand 22 des Schaltergehäuses eingeschoben ist, wird durch eine entsprechende Durchgangsprüfung überprüft, ob die beweglichen Kontakte 4,5,6 frei von Kontakt zu den zugeordneten ortsfesten Kontakten 17 sind. Falls dies der Fall ist, wird getestet, ob die beweglichen Kontakte auch alle einem elektrischen Kontakt zu den zugehörigen ortsfesten Kontakten 17 haben, falls die Kunststoffassung, um einen vorgegebenen Betrag weiter eingeschoben wird. Wenn dies der Fall ist, kann man sicher sein, daß die beweglichen Kontakte bei einer entsprechenden Stößelbetätigung während des Betriebes auch tatsächlich wie gewünscht abheben (siehe Fig. 7) und ansonsten geschlossen sind.

Als nächstes wird die Rastleiste 16 entsprechend Fig. 9 in eine entsprechende Rastnut eingerastet, wodurch sie sich um einen vorgegebenen Weg bewegt, welcher zu einer entsprechenden Vorspannung der beweglichen Kontakte 4 gegenüber den ortsfesten Kontakten 17 führt. Da hierbei die Steckanschlüsse 12,13 in den entsprechenden Durchtrittsöffnungen des Schaltergehäuses festgehalten werden, werden die Federzungen 1 bis 3 entsprechend durchgebogen, so da man schon bei einer kleinen Verschiebung der Rastleiste zu einer erheblichen Federvorspannung gelangen kann. Der wesentliche Vorteil der Erfindung besteht darin, daß durch sie eine in einer Ebene verlaufende (schiebende) Bewegung des Betätigungsgliedes in eine senkrechte Bewegung der Kontakte zueinander umgesetzt wird, so daß hierdurch Verschmutzungen und Materialverschleiß weitgehend vermieden werden. Der Schalter ist weiterhin gut automatisch bestückbar und prüfbar. Die Komplexität der Gußform für das Schaltergehäuse wird durch die Erfindung herabgesetzt.

## Patentansprüche

1. Schalter, bei dem an den federnden Enden von Federzungen(1,23) befestigte bewegliche Kontaktstücke (4,45) in Abhängigkeit von der Lage eines Betätigungsgliedes zugeordnete ortsfeste Kontaktstücke kontaktieren, wobei die Federzungen (1,2,3) in einem von den die Kontaktstücke (4,5,6) tragenden Zungenenden abgewandten Bereich durch eine Kunststoffassung (8) miteinander mechanisch verbunden sind, daß die Kunststoffassung (8) durch Verrasten (16) ortsfest im Schaltergehäuse (22) gehalten ist und daß die beweglichen Kontaktstücke (4,5,6) durch eine durch die Bewegung des Betätigungsgliedes (26) wirkende mechanische Steuerung (25,20,29) betätigt werden, **dadurch gekennzeichnet, daß** die mechanische Steuerung (25,20,29) mindestens eine den zugehörigen Federarmen zugeordnete Steuerkurve (24) aufweist, die mittelbar über Betätigungsstößel (20,29) oder direkt auf die Federzunge einwirkt.

2. Schalter nach Anspruch 1, **dadurch gekennzeichnet, daß** die Federzungen (1,2,3) durch eine Umspritzung mit der Kunststoffassung verbunden sind und daß die Federzungen (1,2,3) durch ein Stanzgitter gebildet sind, wobei elektrisch voneinander zu trennende Kontaktbahnen nach der Umspritzung mit der Kunststoffassung (8) aufgetrennt sind.

3. Schalter nach Anspruch 1 oder 2, **dadurch gekennzeichnet, daß** die Kontaktbahnen an dem den Federarmen (1,2,3) abgewandten Ende in Steckanschlüsse (12,13,14) einstückig übergehen, die durch entsprechende Öffnungen ins Schaltergehäuse (22) ragen.

4. Schalter nach einem der vorhergehenden Ansprüche, **dadurch gekennzeichnet, daß** die Steuerkurve (26) unmittelbar in den Betätigungshebel eines Lenkstockschalters eingearbeitet ist oder durch den Betätigungshebel (26) mitgenommen wird.

5. Schalter nach Anspruch 4, **dadurch gekennzeichnet, daß** die Steuerkurve (24) mittelbar über einen Stößel (20,29) auf den zugehörigen Federarm (1) einwirkt, wobei die durch eine Führungsöffnung (23) in einer Schalterwand (22) geführte Stößelbewegung durch einen Anschlag (31) begrenzt ist.

6. Schalter nach Anspruch 5, **dadurch gekennzeichnet, daß** mehrere quer zur Ebene der Federzungen (1,2,3) bewegliche Kunststoffstößel (20,29) vorgesehen sind, die miteinander durch parallele Kunststoffederarme (31) verbunden sind, welche in ein gemeinsames Querglied (32) münden, das in einem Führungsschlitz im Schaltergehäuse vorzugsweise durch Einschieben verankert ist.

7. Schalter nach Anspruch 6, **dadurch gekennzeichnet, daß** die Kunststoffarme (31) mit im wesentlichen in der Ebene der Kunststoffarme liegenden, zueinander parallelen, rechenartigen Ansätzen versehen sind.

8. Schalter nach einem der vorangegangenen Ansprüche, **dadurch gekennzeichnet, daß** die Kunststoffassung (8) parallel zur Ebene der Federzungen (1,2,3) in eine Führungsöffnung im Schaltergehäuse (22) einschiebbar und durch einen senkrecht zur Ebene der Federzungen (1,2,3) weisenden, Hinterschneidungen aufweisenden Vorsprung (16) in dieser Richtung in eine Rastnut (18) im Schaltergehäuse (22) einrastbar ist.

9. Schalter nach einem der Ansprüche 3 bis 8, **dadurch gekennzeichnet, daß** die messerförmigen Steckanschlüsse (12,13,14) sich in Einschubrichtung der Kunststoffassung (8) durch die zugehörigen Schalteröffnungen erstrecken.

10. Schalter nach einem der Ansprüche 1 bis 10 und Anspruch 6, **dadurch gekennzeichnet, daß** die Kunststoffassung (8) und das Querglied (32) in gleicher Montagerichtung in das Schaltergehäuse (22) einschiebbar sind oder das Querglied senkrecht zur Ebene der Kunststoffassung eingerastet wird.

11. Verfahren zur Montage eines Schalters nach einem der Ansprüche 1 bis 10, **dadurch gekennzeichnet, daß** die Kunststoffassung (8) so weit in das Gehäuse (22) eingeschoben wird, bis die beweglichen Kontaktstücke (4,5,6) den gehäusefesten Kontaktstücken (17) gegenüberliegen und danach, vorzugsweise elektrisch geprüft wird, ob zueinandergehörende Kontaktstücke frei von Berührung sind, daß die Kunststoffassung danach durch eine Vorrichtung um einen vorgegebenen Wert weiter eingeschoben wird und dann geprüft wird, ob in dieser Lage die zugehörigen Kontaktstücke miteinander Kontakt haben und daß schließlich die Kunststoffassung (8) quer zur Ebene der Federzungen (1,2,3) in das Gehäuse (22) um einen weiteren vorgegebenen Weg eingeschoben und dabei verrastet wird.

## Claims

1. Switch, wherein the movable contact points (4, 56) attached to the spring ends of spring tongues (1, 23) make contact with the respective stationary contact points according to the position of an operating element, wherein the spring tongues (1, 2, 3) are mechanically connected to one another in an area facing away from the tongue ends carrying the contact points (4, 5, 6) by a plastic socket (8), wherein the plastic socket (8) is held in a stationary position in the switch housing (22) by a catch engagement (16), and wherein the movable contact points (4, 5, 6) are activated by a mechanical control (25, 20, 29) which acts due to the movement of an operating element (26), **characterized in that** the mechanical control (25, 20, 29) has at least one radial cam (24) assigned to the respective spring arms, acting on the spring tongues directly or indirectly by way of the operating driver rods (20, 29).

2. Switch according to Claim 1, **characterized in that** the spring tongues (1, 2, 3) are connected to the plastic socket by injection molding and that the spring tongues (1, 2, 3) are formed by a punched grid, whereupon contact paths which are to be separated from one another electrically are separated after extrusion-coating of the plastic socket (8).

3. Switch according to Claim 1 or 2, **characterized in that** the contact paths on the ends facing away from the spring arms (1, 2, 3) develop in one piece into the plug-in connections (12, 13, 14), which protrude through corresponding openings into the switch housing (22).

4. Switch according to one of the preceding claims, **characterized in that** the radial cam (26) is worked directly into the actuating lever of a steering column switch or it is entrained by the actuating lever (26).

5. Switch according to Claim 4, **characterized in that** the radial cam (24) acts indirectly via a driver rod (20, 29) on the respective spring arm (1), and the movement of the driver rod through a guide opening (23) in a switch wall (22) is limited by a stop (31).

6. Switch according to Claim 5, **characterized in that** several plastic driver rods (20, 29) that can move across the plane of the spring tongues (1, 2, 3) are provided and are connected to one another by parallel plastic spring arms (31), which open into a common cross piece (32) which is anchored in a guide slot in the switch housing, preferably by insertion.

7. Switch according to Claim 6, **characterized in that** the plastic arms (31) are provided with parallel rake-like projections parallel to one another, essentially in the plane of the plastic arm.

8. Switch according to one of the preceding claims, **characterized in that** the plastic socket (8) can be inserted into a guide opening in the switch housing (22) parallel to the plane of the spring tongues (1, 2, 3), and it can be locked in a catch groove (18) in the switch housing (22) in this direction by a projection (16) which is perpendicular to the plane of the spring tongues (1, 2, 3) and has undercuts.

9. Switch according to one of Claims 3 through 8, **characterized in that** the blade-shaped plug-in connections (12, 13, 14) extend in the insertion direction of the plastic socket (8) through the respective switch openings.

10. Switch according to one of Claims 1 through 9 and Claim 6, **characterized in that** the plastic socket (8) and the cross piece (32) can be inserted into the switch housing (22) in the same assembly direction, or the cross piece is engaged perpendicular to the plane of the plastic socket.

11. Method of assembling a switch according to one of Claims 1 through 10, **characterized in that** the plastic socket (8) is inserted into the housing (22) until the movable contact points (4, 5, 6) are opposite the stationary contact points in the housing, and then it is tested, preferably electrically, to determine whether contact points belonging to one another are free of contact, that the plastic socket is then inserted further by a predetermined amount by a device and then tested to determine whether the respective contact points make contact with one another in this position, and then finally, the plastic socket (8) is inserted into the housing (22) across the plane of the spring tongues (1, 2, 3) by another predetermined distance and is thus locked in position.

## Revendications

1. Commutateur, dans lequel des pièces de contact mobiles (4, 45) fixées aux extrémités élastique de lames de ressort (1, 2, 3) sont en contact, en fonction de la position d'un élément de commande, avec des pièces de contact fixes associés, les lames de ressort (1, 2, 3), dans une partie détournée des extrémités de lame portant les pièces de contact (4, 5, 6), étant reliées mécaniquement ensemble par un support en matière plastique (8), le support en matière plastique (8) étant maintenu par enclenchement (16) de façon stationnaire dans le boîtier de commutateur (22) et les pièces de contact mobiles (4, 5, 6) étant commandées par une commande mécanique (25, 20, 29) agissant par le mouvement de l'élément de commande (26), **caractérisé en ce que** la commande mécanique (25, 20, 29) présente au moins une came de commande (24) affectée aux bras de ressort associés qui agit indirectement par l'intermédiaire de poussoirs de commande (20, 29) ou directement sur la lame de ressort.

2. Commutateur selon la revendication 1, **caractérisé en ce que** les lames de ressort (1, 2, 3) sont reliées par un surmoulage avec le support en matière plastique et que les lames de ressort (1, 2, 3) sont formées comme un grillage estampé, des pistes de contact à séparer électriquement les unes des autres étant défaites après le surmoulage avec le support en matière plastique (8).

3. Commutateur selon la revendication 1 ou 2, **caractérisé en ce que** les pistes de contact, à l'extrémité détournée des bras de ressort (1, 2, 3), passent de façon intégrale à des prises embrochables (12, 13, 14) qui font saillie dans le boîtier de commutateur (22) à travers des orifices correspondants.

4. Commutateur selon l'une quelconque des revendications précédentes, **caractérisé en ce que** la came de commande (26) est incorporée directement dans le levier de commande d'un commutateur à rappel automatique ou est entraînée par le levier de commande (26).

5. Commutateur selon la revendication 4, **caractérisé en ce que** la came de commande (24) agit indirectement par l'intermédiaire d'un poussoir (20, 29) sur le bras de ressort (1) associé, le mouvement de poussoir guidé à travers un orifice de guidage (23) dans une paroi de commutateur (22) étant limité par une butée (31).

6. Commutateur selon la revendication 5, **caractérisé en ce que** plusieurs poussoirs en matière plastique (20, 29), mobiles transversalement au plan des lames de ressort (1, 2, 3) sont prévus, qui sont reliés ensemble par des bras de ressort en matière plastique (31) qui donnent sur un élément transversal commun (32) qui est ancré dans une fente de guidage dans le boîtier de commutateur, de préférence par insertion.

7. Commutateur selon la revendication 6, **caractérisé en ce que** les bras en matière plastique (31) sont munis d'épaulements de type râteau, mutuellement parallèles, situés sensiblement dans le plan des bras en matière plastique.

8. Commutateur selon l'une quelconque des revendications précédentes, **caractérisé en ce que** le support en matière plastique (8) peut être inséré en parallèle au plan des lames de ressort (1, 2, 3) dans un orifice de guidage ménagé dans le boîtier de commutateur (22) et peut être enclenché dans cette direction dans une rainure d'arrêt (18) ménagée dans le boîtier de commutateur (22) par une saillie (16) orientée perpendiculairement au plan des lames de ressort (1, 2, 3) et présentant des contre-dépouilles.

9. Commutateur selon l'une quelconque des revendications 3 à 8, **caractérisé en ce que** les prises embrochables en forme de lame (12, 13, 14) s'étendent dans le sens d'insertion du support en matière plastique (8) à travers les orifices de commutateur associés.

10. Commutateur selon l'une quelconque des revendications 1 à 10 et la revendication 6, **caractérisé en ce que** le support en matière plastique (8) et l'élément transversal (32) peuvent être insérés dans le boîtier de commutateur (22) dans la même direction de montage et que l'élément transversal est enclenché perpendiculairement au plan du support en matière plastique.

11. Procédé de montage d'un commutateur selon l'une quelconque des revendications 1 à 10, **caractérisé en ce que** le support en matière plastique (8) est insérée dans le boîtier (22) jusqu'à ce que les pièces de contact mobiles (4, 5, 6) se trouvent à l'opposé des pièces de contact (17) fixées au boîtier, et ensuite, qu'il est vérifié de préférence de façon électrique si des pièces de contact associées sont exemptes de tout contact, **en ce qu'**un dispositif insère ensuite davantage le support en matière plastique d'une valeur prédéterminée, et qu'il est vérifié ensuite si dans cette position, les pièces de contact associées sont en contact mutuel, et **en ce qu'**enfin, le support en matière plastique (8) est inséré transversalement au plan des lames de ressort (1, 2, 3) dans le boîtier (22) d'une course supplémentaire prédéterminée et est ainsi enclenché.
